# FASCICULE DE BREVET EUROPEEN

(11) **EP 0 089 881 B1**
(45) Date de publication et mention de la délivrance du brevet: **25.09.1985**
(21) Numéro de dépôt: 83400524.1
(22) Date de dépôt: 15.03.1983
(51) Int. Cl.: F15B 11/06, F15B 13/02

(54) **Dispositif économiseur d'air comprimé**
Druckluftspareinrichtung
Compressed air economising device

(30) Priorité: 19.03.1982 FR 8205042; 03.03.1983 FR 8303513
(43) Date de publication de la demande: 28.09.1983
(73) Titulaire: Legris-Société Anonyme dite, F-35014 Rennes Cedex (FR)
(72) Inventeur: Levenez, Yves, F-77000 Vaux-le-Penil (FR); Legris, André, F-35000 Rennes (FR); Bouteille, Daniel, F-92410 Ville d'Avray (FR)
(74) Mandataire: Dubreuil, Annie (FR)

## Description

La présente invention a pour objet un dispositif économiseur d'air comprimé. On connaît déjà un dispositif économiseur d'air comprimé correspondant au préambule de la revendication 1 (GB-A N_{°} 2074701 ).

En règle générale, les vérins sont surdimension- nés par rapport à la charge qu'ils ont à déplacer, afin de satisfaire aux critères de vitesse de déplacement et de résistance mécanique et, de ce fait, il en résulte une consommation d'air comprimé plus importante qu'il ne serait nécessaire pour déplacer ladite charge.

Au départ du piston d'un vérin, toute la pression de fluide du réseau de distribution s'exerce sur le piston provoquant un démarrage rapide, puis la détente du fluide provoque la chute de la pression dans la chambre motrice du vérin, de manière d'autant plus importante que la charge à déplacer est faible. Cependant, lorsque le piston arrive en fin de course, la pression du fluide moteur s'élève à nouveau inutilement pour atteindre la valeur de la pression du réseau distributeur de fluide.

A la fig. 1 a on a représenté la courbe A de pression P en fonction du temps T de déplacement du piston du vérin, le niveau de pression du réseau étant indiqué en B et la fin de course du piston étant indiquée en C.

A la fig. 1 b on a représenté une courbe D de pression en fonction du temps pour un même vérin équipé d'un limiteur de débit à l'échappement et une coube E pour un même vérin équipé d'un limiteur de débit à l'alimentation.

On constate que la consommation d'air sera la même que le vérin soit ou non équipé d'un limiteur de débit réduisant la vitesse du piston. Pour remédier à cet inconvénient et réduire la consommation d'air comprimé d'un appareil utilisateur et notamment d'un vérin, on utilise un dispostiif suivant l'invention.

Conformément à l'invention, le dispositif comporte un moyen assurant le passage du fluide moteur sous pression pendant la plus grande partie de la course de l'organe mobile du vérin et obturant ledit passage de fluide sous pression avant ou en fin de course dudit organe mobile.

A la fig. 1 c on a représenté la courbe F de pression par rapport au temps de déplacement du piston du même vérin qu'aux fig. 1 a et 1 b, cette courbe F correspondant à un vérin équipé d'un dispositif économiseur d'air suivant l'invention dans lequel on coupe le débit d'air comprimé vers la chambre motrice du vérin, soit avant, soit en fin de course C du piston du vérin. Cette disposition permet comme il est visible à la fig. 1 c d'économiser le volume d'air comprimé inutilement utilisé résultant de la différence entre la pression B du réseau de distribution d'air comprimé et la pression motrice suffisante pour amener le piston en fin de course dans les conditions de vitesse et de force d'appui nécessaires.

A la fig. 1 d on a représenté une courbe G pres- sion/temps d'un même vérin équipé d'un dispositif économiseur suivant l'invention et comportant un moyen de limitation de vitesse du piston. Cette disposition permet de réaliser des économies d'autant plus grandes que la vitesse sera faible.

Le dispositif économiseur suivant l'invention est disposé de préférence entre l'orifice du vérin et la sortie du distributeur, le plus près possible de celui-ci.

Suivant une caractéristique de l'invention, il comporte un dispositif antiretour capable de laisser passer à plein débit l'air d'échappement du vérin lors du retour de l'organe mobile.

Suivant une autre caractéristique de l'invention, la fermeture de la soupape s'effectue sous la pression du fluide moteur.

D'autres caractéristiques et avantages de l'invention seront mieux compris à la lecture de la description qui va suivre de plusieurs modes de réalisation et en se référant aux dessins annexés, sur lesquels:
les fig. 1 a à 1 d sont des diagrammes représentant des courbes de pression en fonction du temps de déplacement d'un piston de vérin;
la fig. 2 est une vue en coupe d'un dispositif économiseur d'air comprimé à chute de pression suivant l'invention, représenté en milieu de cycle du vérin;
la fig. 3 est une même vue du même dispositif qu'à la fig. 2 en fin de cycle du vérin;
la fig. 4 est une vue en coupe d'un autre mode de réalisation du dispositif économiseur représenté en milieu de cycle du vérin;
la fig. 5 est une vue du même dispositif qu'à la fig. 4 en fin de cycle du vérin;
la fig. 6 est une vue en coupe d'un dispositif économiseur d'air comprimé commandé par un signal pneumatique et représenté en milieu de cycle du vérin;
la fig. 7 est une vue en coupe du même dispositif qu'à la fig. 6 en fin de cycle du vérin;
la fig. 8 est une vue en coupe axiale d'un dispositif économiseur à commande par chute de pression, monté entre un distributeur et une embase;
la fig. 9 est une vue en coupe axiale d'un dispositif économiseur piloté par un signal pneumatique, monté de la même manière;
la fig. 10 est une vue en coupe axiale d'un autre mode de réalisation d'un dispositif économiseur à commande par chute de pression;
la fig. 11 est une vue en coupe axiale d'un autre mode de réalisation d'un dispositif économiseur piloté par un signal pneumatique;
la fig. 12 est une vue en coupe axiale d'un dispositif économiseur disposé dans un raccord double;
la fig. 13 est une vue en plan du raccord de la fig. 12;
la fig. 14 est une vue en coupe axiale d'un manchon de réglage de pression pour le montage sur le dispositif à raccord double;
la fig. 15 est une vue en coupe axiale d'un autre mode de réalisation du dispositif économiseur monté dans un raccord double;
la fig. 16 est une vue en plan du raccord représenté à la fig. 15;
la fig. 17 est une vue en coupe axiale d'un manchon de réglage de pression;
la fig. 18 est une vue en coupe axiale d'un autre mode de réalisation de dispositif économiseur monté dans un raccord double;
la fig. 19 est une vue en plan du dispositif représenté à la fig. 18;
la fig. 20 est une vue en coupe longitudinale d'un dispositif économiseur monté dans un raccord simple.

Aux fig. 2 et 3, on a représenté un vérin 1 qui est relié à un distributeur pneumatique 2 par l'intermédiaire d'un dispositif 3 économiseur d'air comprimé suivant l'invention, ledit vérin 1 à double effet comportant un cylindre dans lequel se déplace un piston 4 relié par une tige 5 à une charge à déplacer. Par ailleurs le distributeur 2 est susceptible de mettre en communication ledit vérin avec un réseau 6 de distribution d'air comprimé et avec un orifice de purge 7 débouchant à l'atmosphère.

Le dispostiif économiseur d'air 3 comprend un corps 8 dans lequel sont montés deux ensembles économiseurs qui sont reliés respectivement par des conduits 9, 9a aux chambres 10, 10a du vérin 1, chaque ensemble comprenant une soupape 11, 11 montée coulissante avec interposition d'un joint d'étanchéité 12, 12a dans un alésage 13, 13a ménagé dans le corps 8, ladite soupape présentant à l'une de ses extrémités formant organe obturateur un joint d'étanchéité 14, 14a qui est susceptible d'obturer un orifice 15, 15a d'un siège 16,16a monté coulissant dans un logement 17, 17a en communication par un conduit 18, 18a avec le distributeur 2.

A leur extrémité opposée à l'organe obturateur, les soupapes 11, 11 a comportent un piston 19, 19a muni d'un joint d'étanchéité 20, 20a et se déplaçant dans un cylindre 21, 21 a ménagé dans le corps 8, ledit piston étant soumis sur sa face supérieure à l'action d'un ressort 22, 22a dont l'une des extrémités est en appui contre l'extrémité d'une vis 23, 23a engagée dans un trou taraudé 24, 24a prévu dans le corps 8 à la partie supérieure des cylindres 21,21 a. Le ressort 22, 22a tend à repousser la soupape 11, 11 a contre le siège 16, 16a.

L'espace 29, 29a ménagé entre le fond du cylindre 21, 21 a et la face du piston 19,19a opposée à la face d'appui du ressort est en communication par un conduit 26, 26a avec un conduit 27, 27a reliant le vérin aux logements 17, 17a au-dessus du siège 16, 16a.

Le vérin se déplaçant dans le sens de la flèche 28, la chambre motrice 10 est alimentée en fluide moteur P1 sous pression par les conduits 9 et 27, l'orifice 15 du siège 16 (la soupape 11 étant en position d'ouverture), le conduit 18 et le distributeur 2 qui est relié au réseau distributeur 6 d'air comprimé à la pression P.

Par ailleurs, la chambre 10a du vérin 1 se trouvant en position de purge de l'air, il se produit dans ladite chambre une contrepression P2, de telle sorte que l'air s'écoule par les conduits 9a, 27a, l'orifice 15a (la soupape 11 a étant en position d'ouverture), le conduit 18a et le distributeur 2 qui est relié à l'atmosphère en 7.

Le conduit 27a étant relié par le conduit 26 à la chambre 29 située sous le piston 19, la contrepression P2 exerce sur ledit piston un effort à l'encontre du ressort 22 qui est comprimé, assurant ainsi l'ouverture de la soupape 11 permettant le passage du fluide moteur P1 vers la chambre 10 du vérin.

D'autre part, le conduit 27 étant relié par le conduit 26a à la chambre 29a située sous le piston 19a, la pression motrice P1 exerce sur ledit piston un effort à l'encontre du ressort 22a, qui est comprimé, assurant ainsi l'ouverture de la soupape 11 a permettant le passage du fluide d'échappement à la contrepression P2 vers le distributeur 2 et vers l'atmosphère en 7.

Lorsque le piston 4 du vérin arrive en fin de course, comme représenté à la fig. 3, la contrepression P2 dans la chambre 10 d'échappement devient nulle et par suite le fluide s'échappe de l'espace 29 sous le piston 19 de telle sorte que la soupape 11 sous l'action du ressort 22 repousse celle-ci en position de fermeture contre l'orifice 15 du siège 16 qui est soulevé par la pression motrice P.

De ce fait, l'alimentation de la chambre 10 du vérin 1 en fluide moteur sous la pression P1 est interrompue; toutefois, le fluide demeurant dans la chambre 10, dans les conduits 27, 26a et dans l'espace 29a sous le piston 19a maintient la soupape 11 a en position d'ouverture permettant ainsi la complète évacuation du fluide à l'échappement.

A l'inversion du distributeur, la position des soupapes 11,11 a est inversée par rapport à la fig. 2, de manière à provoquer le déplacement du piston 4 dans le sens inverse de la flèche 28.

Afin de régler le débit et par suite la vitesse du piston 4 du vérin 1, on règle la dureté des ressorts 22,22a en comprimant ceux-ci au moyen des vis 23, 23a, à partir d'une certaine compression des ressorts 22, 22a le dispositif fonctionne en détendeur.

Dans ce cas, la contrepression d'échappement qui diminue pendant la course est vaincue par le ressort avant la fin de course. La course se poursuit par la seule détente de l'air déjà admis dans la chambre motrice.

Aux fig. 4 et 5, on a représenté une variante de réalisation du dispositif économiseur dans laquelle la force requise pour la fermeture de la soupape à la disparition de la contrepression d'échappement n'est plus fournie par le ressort 22, 22a mais par la pression du fluide moteur P1.

A cet effet, le piston 19,19a est prolongé par une partie 30, 30a de moindre section que le piston 19, 19a et se déplaçant dans un logement cylindrique 31, 31 a.

Par ailleurs, la soupape 11, 11 a présente un canal axial 32, 32a débouchant à sa partie supérieure dans l'espace 31, 31 a et à sa partie inférieure dans le conduit 27.

Cette disposition permet d'amener le fluide moteur P1 dans l'espace 31 (fig. 4) où sa pression sur la partie 30 du piston 19 s'exerce à l'encontre du fluide sous pression se trouvant dans la chambre 29 sous le piston 19; or, la section de la partie 30 étant inférieure à celle du piston 19 soumis à la pression du fluide d'échappement P2, la soupape 11 est maintenue en position ouverte contre la vis 23 qui permet de réduire à volonté le débit et, par conséquent, la vitesse du vérin; la consommation d'air étant d'autant plus faible que la vitesse est réduite.

Lorsque la pression P2 disparaît dans la chambre 29, le fluide sous pression dans la chambre 31 repousse le piston de la soupape 11 vers le bas en position de fermeture (fig. 5).

Auxfig. 6 et 7, on a représenté un autre mode de réalisation du dispositif économiseur dans lequel le piston 19 est commandé par un signal pneumatique correspondant à une position du piston 4 du vérin 1 avant ou en fin de course.

Dans ce but, une chambre 33, 33a située au-dessus du piston 19, 19a est reliée par un conduit 34, 34a à une cellule 35, 35a ou capteur de fin de course alimenté à partir d'un conduit 36, 36a et d'un distributeur 37, 37a reliant sélectivement la cellule à une source de fluide sous pression et à l'atmosphère.

Les cellules 35, 35a présentent un palpeur 38, 38a susceptible de venir en contact avec une partie 39 de la tige 5 du piston 4, de telle sorte que lorsque la cellule 35, 35a est actionnée elle envoie un signal pneumatique dans la chambre 33, 33a qui repousse le piston 19,19a vers le bas et assure la fermeture de la soupape 11, 11 a.

Lorsque le piston 4 du vérin 1 se déplace suivant la flèche 28 (fig. 6), la pression motrice P arrivant en 18 par le distributeur 2 repousse le siège 16 en position de fermeture et, la chambre 33 étant hors pression, soulève la soupape 11 en position d'ouverture alimentant ainsi par le conduit 27 la chambre 10 du vérin.

Par ailleurs, la chambre 33a étant également hors pression et la soupape étant en position ouverte, le fluide à la pression P2 s'échappe de la chambre 1 Oa du vérin par le conduit 27a et le distributeur 2.

Lorsque le piston 4 arrive en fin de course (fig. 7) et que la partie 39 de la tige 5 du piston vient en contact avec le palpeur 38 de la cellule 35, celle-ci, alimentée par le distributeur 37, envoie un signal pneumatique ou une certaine quantité de fluide dans la chambre 33 qui repousse le piston 19 vers le bas ainsi que la soupape 1 qui vient en position de fermeture sur le siège 16. La chambre 29 étant reliée à l'atmosphère par l'orifice 40, le piston 19 peut se déplacer sans rencontrer une force quelconque.

Par ailleurs, lorsque le piston 4 arrive en fin de course, la chambre 1 Oa et le conduit 27a se vident instantanément, de telle sorte que la contrepression P2 disparaît.

A l'inversion du distributeur 2, bien que la soupape 11 soit encore poussée en position de fermeture par la cellule 35, la disparition de la pression du réseau à l'entrée 18 permet l'échappement par le recul du siège 16 qui vient occuper une position d'ouverture.

Comme dans le mode de réalisation des fig. 4 et 5, les vis 23, 23a permettent de régler le débit de fluide et, par suite, la vitesse du piston 4 du vérin.

La cellule 35, 35a, ou capteur de fin de course, peut être remplacée par un capteur de passage de l'organe mobile ou piston 4 du vérin.

Il est également possible d'utiliser un capteur à chute de pression délivrant un signal pneumatique à partir de la chute de pression du vérin du côté échappement.

Suivant un autre mode de réalisation, on utilise un signal pneumatique issu d'un circuit associé au mouvement d'un autre vérin déclenchant tout de suite après la fin de la course du piston du vérin de commande.

A la fig. 8, on a représenté un dispositif économiseur d'air comprimé suivant l'invention qui comprend un corps 41 monté entre un distributeur 42 et une embase 43 avec lesquels il est en contact par deux de ses faces 44 et 45, ladite embase 43 présentant des canaux intégrés dont un canal 46 relié au distributeur d'air comprimé, des canaux 47, 47a reliés à l'atmosphère et des canaux 48, 48a reliés aux chambres 10, 10a du vérin 1. Les canaux 46, 47, 47a, 48, 48a de fluide débouchent sur l'une des faces 45 du corps 41 qui présente sur son autre face 44 des orifices débouchant dans les conduits du distributeur 42.

A chaque extrémité du corps 41 il est prévu un alésage dans lequel est monté un manchon 49,49a présentant un cylindre fermé par un bouchon vissé 50, 50a et dans lequel est monté coulissant un piston 51,51 d'une soupape 11,11 a présentant un organe obturateur ou joint 52, 52a susceptible de venir obturer un orifice 53, 53a.

Le piston 51 est soumis sur l'une de ses faces à l'action d'un ressort 54, 54a qui maintient les clapets 11,11 a en postiion d'ouverture, en l'absence de fluide sous pression.

Par ailleurs, le corps 41 comporte un conduit 55, 55a dans lequel est monté un clapet antiretour 56, 56a soumis à l'action d'un ressort 57, 57a qui assure seulement le passage des chambres 10, 10a vers l'échappement 47, 47a. Ledit conduit 55, 55a est en communication d'un côté du clapet 56, 56a par l'orifice 53,53a avec une chambre 58,58a et de l'autre côté du clapet par un orifice 59, 59a.

Le clapet 11, 11 a présente un conduit axial 61, 61 a mettant en communication la chambre 58,58a avec la chambre 62,62a et un conduit 63,63a relie le conduit 55, 55a à une chambre 64, 64a placée sous le piston 51, 51 a.

Lorsque le piston 4 du vérin 1 se déplace suivant la flèche 60, le fluide moteur, provenant du conduit 46 et dirigé par le distributeur 42 dans le conduit 55a, passe par l'orifice 53a et l'orifice 59a en traversant la chambre 58a, la soupape 11 a étant en position d'ouverture sous l'action conjuguée du ressort 54a et du fluide d'échappement en provenance du conduit 55 et du conduit 63a qui aboutit à la chambre 64a, la force conjuguée du ressort 54a et de la pression du fluide d'échappement étant supérieure à la force exercée par la pression du fluide moteur dans la chambre 62 délimitée par le joint 65a.

Par contre, lorsque le piston 4 du vérin arrive en fin de course, la pression du fluide d'échappement en provenance de la chambre 10 disparaît dans la chambre 64a et, la pression qui s'exerce dans la chambre 62a étant plus forte que l'action du ressort 54a, la soupape 11 a se ferme interrompant le passage par l'orifice 53a et l'action du fluide moteur dans la chambre 1 Oa du vérin 1.

Par ailleurs, pendant le déplacement du piston 4, le fluide s'échappe de la chambre 10 vers le conduit 47 en ouvrant le clapet 56 et en traversant le distributeur 42.

A la fig. 9, on a représenté une variante de réalisation du dispositif économiseur dont le corps 41 est monté de la même manière qu'à la fig. 8 entre le distributeur 42 et l'embase 43.

Toutefois, le piston 51, 51 a n'est pas relié à la chambre 58, 58a et le bouchon 50, 50a présente un conduit 66, 66a qui est relié notamment à un capteur de position du piston 4 avant ou en fin de course qui délivre dans la chambre 62, 62a un signal pneumatique ou une certaine quantité de fluide qui repousse le piston 51 et la soupape 11, 11 a en position de fermeture.

A la fig. 10 on a représenté une variante de réalisation du dispositif économiseur double d'air comprimé dont le corps 41 est monté de la même manière qu'à la fig. 8 entre le distributeur 2 et l'embase 43. Dans ce cas, un clapet 67, 67a soumis à l'action d'un ressort 79, 79a est maintenu en position ouverte par rapport à l'orifice 68, 68a qui relie les conduits 69, 69a aboutissant aux chambres 10 et 1 Oa du vérin et les conduits 70, 70a reliés sélectivement par le distributeur 42 au réseau d'air comprimé et à l'atmosphère.

Le clapet 67, 67a comporte une tige 71, 71 a qui est montée librement coulissante dans un trou borgne du piston 72, 72a qui se déplace dans un cylindre prévu dans une chemise 73, 73a montée de façon étanche dans le corps 41, ledit piston 72, 72a étant soumis sur sa face de plus grande section à l'action d'un ressort 74, 74a en appui contre un manchon 75, 75a vissé dans la chemise 73, 73a, ledit manchon étant susceptible d'être actionné par un bouchon 76, 76a afin de régler la pression du ressort 74, 74a.

Par ailleurs, les chambres 77, 77a sont reliées aux conduits 70, 70a par des conduits 78, 78a.

Lorsque la chambre 10a est alimentée en fluide moteur par les conduits 70a et 69a, le clapet 67a est en position ouverte repoussé par le piston 72 sur lequel agissent le ressort 74a et la pression d'échappement dans la chambre 77a à l'encontre de l'action du fluide moteur agissant sur la plus faible section du piston sur la face opposée.

Dès que la pression du fluide d'échappement disparaît dans la chambre 77a, le ressort 74a est comprimé sous l'action de la pression du fluide moteur et le piston 72a se déplace contre le manchon 75a permettant ainsi au clapet 67a sous l'action de la pression du fluide moteur de venir obturer l'orifice 68a et d'interrompre le passage du fluide moteur entre les conduits 70a et 69a vers la chambre motrice 10a.

Par ailleurs, le fluide d'échappement en provenance de la chambre 10 traverse les conduits 69 et 70, le clapet 67 étant en position ouverte, et se dirige par l'intermédiaire du distributeur 42 vers le canal d'échappement 47.

A la fig. 11 on a représenté un dispositif économiseur dont le corps 41 est monté entre un distributeur 42 et une embase 43 ainsi qu'il a été représenté à la fig. 8. Le dispositif est identique à celui de la fig. 10, toutefois les bouchons 76, 76a comportent des conduits 80, 80a qui sont reliés à des capteurs de position du piston 4 avant ou en fin de course qui délivrent un signal pneumatique.

Le piston 72, 72a est prolongé par une tige 81, 81 a s'étendant à travers le manchon 75, 75a et dans le bouchon 76, 76a, ladite tige 81, 81 a présentant un conduit 82, 82a en communication d'un côté avec le conduit 80, 80a et de l'autre avec la chambre 83, 83a disposée sous le piston 72. Lorsqu'un signal pneumatique est émis à l'une des extrémités et transmis par les conduits 80, 80a et 82, 82a, le piston 72, 72a est soulevé à l'encontre du ressort 74, 74a, de telle sorte que le clapet 67, 67a se ferme sous l'action de la pression du fluide moteur provenant du conduit 70, 70a.

Aux fig. 12,13 on a représenté un dispositif économiseur qui comprend un corps de raccord double constitué de deux éléments 84, 84a en forme de T reliés entre eux par une nervure 85 et disposés avec leurs axes parallèles. Chaque élément 84, 84a du corps (fig. 12) présente à ses deux extrémités des conduits 86, 86a de circulation du fluide qui sont munis de moyens de raccordement 87, 87a avec des tuyaux extérieurs, ledit élément du corps présentant dans sa partie centrale un alésage 88 perpendiculaire aux conduits 86, 86a et dans lequel est montée une soupape 89 qui comporte un organe obturateur 90 solidaire d'un piston 91 monté coulissant dans un cylindre prévu d'un côté de l'alésage 88 et fermé par un bouchon 92 contre lequel est en appui l'une des extrémités d'un ressort 93 dont l'autre extrémité agit en combinaison avec la pression d'échappement contre le piston 91. L'autre extrémité de l'alésage est fermée par un bouchon 94 portant une membrane déformable 95 formant clapet antiretour et une vis 96 engagée dans un trou taraudé du bouchon 94, ladite vis 96 limitant la course de la soupape 89 et permettant de régler la vitesse du piston du vérin. Le fonctionnement de ce dispositif est identique à celui du dispositif représenté à la fig. 10 et qui a été décrit ci-dessus.

Suivant une variante de réalisation (fig. 14), il est possible de remplacer le bouchon 92 par un manchon d'obturation 97 monté dans l'alésage 88 et présentant un trou taraudé dans lequel est vissée la partie filetée d'une tige 98 assurant le réglage de la tension du ressort 93 qui agit sur le piston 91 afin de faire varier la pression de sortie. La tige 98 est prolongée par une tête de manoeuvre 99 comportant des bagues de couleur 100 permettant de visualiser l'économie.

Aux fig. 15 et 16 on a représenté une variante de réalisation d'un dispositif économiseur qui comprend un corps de raccord double 101 en forme de bloc compact et qui renferme deux ensembles économiseurs identiques à celui représenté à la fig. 12 et qui a été décrit ci-dessus. De la même manière la fig. 17 représente un manchon de réglage 97 qui peut être monté en remplacement du bouchon 92 pour le réglage du ressort 93 et la pression de sortie du fluide.

Aux fig. 18 et 19, on a représenté un dispositif économiseur qui comprend un corps de raccord double constitué de deux éléments 84, 84a en forme de T, reliés entre eux par une nervure 85 et disposés avec leurs axes parallèles.

Chaque élément 84, 84a du corps (fig. 18) présente à ses deux extrémités des conduits 86, 86a de circulation du fluide qui sont munis de moyens de raccordement 87, 87a avec des tuyaux extérieurs, ledit élément présentant dans sa partie centrale un alésage 102 perpendiculaire aux conduits 86,86a. D'un côté de l'alésage 102 est monté un bouchon 103 contre lequel est en appui un ressort 104 repoussant un clapet 105 contrôlant le passage du fluide moteur et d'échappement, ledit clapet 105 étant prolongé par une tige 106 montée coulissante dans un trou borgne d'un piston 107 coulissant dans l'alésage 102, ledit piston étant soumis sur l'une de ses faces à l'action d'un ressort 108 en appui contre un bouchon de réglage 109 vissé dans l'alésage central et à l'action du fluide d'échappement.

Le fonctionnement de ce dispositif est identique à celui du dispositif représenté à la fig. 10 et qui a été décrit ci-dessus.

A la fig. 20 on a représenté un dispositif économiseur qui comprend un raccord simple 110 renfermant une soupape 111 de contrôle de passage du fluide et présentant un orifice 112 relié par un conduit 113 à une chambre 10 d'un vérin 1 et un conduit 114 relié à un distributeur 115 susceptible de mettre en communication ladite chambre 10 avec une source de fluide sous pression et l'atmosphère.

L'autre chambre 10a du vérin est reliée par un conduit 116 directement au distributeur 115, mais il serait évidemment possible de monter sur le conduit 116 un raccord simple identique au raccord 110 qui comporte un dispositif économiseur. Le raccord 110 comprend un corps principal 117 présentant à sa base une partie filetée 130 pour son montage dans un trou taraudé d'un organe de support ou de raccordement, ou du distributeur 115, ledit corps 117 renfermant une soupape 111 de contrôle de passage de fluide commandée par un piston 118 soumis à l'action d'un signal pneumatique ou d'une certaine quantité de fluide dirigée dans une chambre 119 ménagée entre la partie supérieure du piston et un bouchon 120 vissé dans une partie taraudée du corps 117, ledit bouchon étant percé d'un conduit 121 relié par un conduit 122 à un capteur 123 de la position du piston 4 du vérin.

Dans le conduit 114 il est prévu un siège mobile 124 qui est repoussé contre un épaulement du corps et contre l'organe obturateur de la soupape par un ressort 125.

Le corps principal 117 reçoit une douille 126 comportant une tubulure 127 mettant en communication le conduit 113 avec le conduit 114 par l'espace entre la soupape 111 et le corps principal par l'orifice 128 et par le conduit 112 de la tubulure 127. Lorsque le piston 4 se déplace suivant la flèche 129, la soupape 111 est en position d'ouverture du fait que la chambre 119 ne contient aucun fluide et qu'elle est en position haute, le distributeur alimente le conduit 114 et la chambre 10 en fluide moteur, alors que la chambre 10a est reliée par le conduit 116 et le distributeur 115 à l'échappement vers l'atmosphère.

Dès que le piston 4 arrive en fin de course ou avant la fin de course, il agit sur le capteur 123 qui envoie un signal pneumatique dans la chambre 19 repoussant le piston 18 vers le bas et la soupape 111 contre le siège 124 obturant ainsi le pa- sage vers la chambre 10 dont l'alimentation en fluide moteur est interrompue.

Lorsque la chambre 10 est en phase d'échappement, le siège 124 formant clapet est repoussé contre l'action du ressort 125 permettant ainsi l'échappement vers l'atmosphère par le distributeur 115.

## Revendications

1. Dispositif (3) économiseur d'air comprimé permettant de régler à une pression inférieure à celle d'un réseau de disributeur (6) la pression du fluide moteur d'un appareil utilisateur, notamment d'un vérin (1 ), caractérisé en ce qu'il comporte un moyen (11,11 a) assurant le passage du fluide moteur sous pression pendant la plus grande partie de la course de l'organe mobile (4) du vérin (1) et obturant ledit passage de fluide sous pression avant ou en fin de course dudit organe mobile (4).

2. Dispositif économiseur suivant la revendication 1, caractérisé en ce qu'il comporte un dispositif antiretour (16) capable de laisser passer à plein débit l'air d'échappement du vérin (1 ) lors du retour de l'organe mobile (4).

3. Dispositif économiseur suivant les revendications 1 ou 2, caractérisé en ce que le moyen permettant de commander le passage du fluide moteur sous pression est constitué d'une soupape (11,11 a) s'ouvrant et se maintenant ouverte sous l'action de la pression du fluide régnant dans la chambre (10,1 Oa) du vérin à l'échappement, et se fermant lors de la disparition de la pression du fluide sous l'action d'un organe élastique (22, 22a).

4. Dispositif économiseur suivant la revendication 3, caractérisé en ce que la fermeture de la soupape (11, 11 a) s'effectue sous la pression du fluide moteur.

5. Dispositif économiseur suivant les revendications 1 ou 2, caractérisé en ce que le moyen permettant de commander le passage du fluide moteur est constitué d'une soupape (11, 11 a) s'ouvrant sous l'action de la pression du fluide moteur et se fermant en réponse à un signal pneumatique correspondant à une position de l'organe mobile (4) du vérin (1 ) avant ou en fin de course.

6. Dispositif économiseur suivant la revendication 5, caractérisé en ce que le capteur de position est un capteur de passage de l'organe mobile.

7. Dispositif économiseur suivant la revendication 5, caractérisé en ce que le capteur de position est un capteur (35, 35a) de fin de course de l'organe mobile.

8. Dispositif économiseur suivant la revendication 5, caractérisé en ce qu'il comprend un capteur à chute de pression délivrant un signal pneumatique à partir de la chute de pression du vérin du côté échappement.

9. Dispositif économiseur suivant la revendication 5, caractérisé en ce que le signal pneumatique est issu d'un circuit associé au mouvement d'un autre vérin 1 déclenchant tout de suite après la fin de course du vérin 1 commandé.

10. Dispositif économiseur suivant la revendication 1 ou 2, caractérisé en ce qu'il comprend un moyen (23,23a) de réglage de la position d'ouverture du moyen (11,11 a), de manière à contrôler le débit de fluide sous pression et la vitesse de l'organe mobile (4) du vérin.

11. Dispositif économiseur suivant la revendication 1 ou 2, caractérisé en ce qu'un siège de soupape (16, 16a) est monté de façon mobile et qu'il est susceptible d'occuper sélectivement une position de fermeture sous l'action de la pression du fluide moteur et une position d'ouverture sous l'action de la pression du fluide d'échappement.

12. Dispositif économiseur suivant l'une quelconque des revendications 1 à 11, caractérisé en ce qu'il comprend un corps (8) dans lequel sont montées deux soupapes (11, 11 a) contrôlantcha- cune un orifice (15, 15a) de passage entre l'une des chambres (10,1 Oa) du vérin (1 ) et un distributeur de fluide (2).

13. Dispositif économiseur suivant l'une quelconque des revendications 3, 4 ou 12, caractérisé en ce que les circuits de pilotage 26, 26a sont intégrés dans le corps 8.

14. Dispositif économiseur suivant la revendication 12, caractérisé en ce que chaque soupape (11, 11 a) comporte un organe obturateur (14, 14a) coopérant avec un siège (16, 16a) et solidaire d'un piston (19,19a) monté coulissant dans un cylindre du corps, ledit piston étant soumis sur ses deux faces à l'action d'un organe élastique (22, 22a) et d'un fluide sous pression.

15. Dispositif économiseur suivant la revendication 14, caractérisé en ce que le piston (19,19a) est soumis sur ses deux faces à l'action de fluides sous pression.

16. Dispositif économiseur suivant la revendication 1, caractérisé en ce qu'un corps (41 ) renfermant deux soupapes (11, 11 a) est monté entre le distributeur (42) et une embase (43) avec lesquels il est en contact par deux de ses faces (44, 45), ladite embase (43) présentant des canaux intégrés (46, 48) et établissant la communication, d'une part, avec les conduits débouchant sur l'une des faces (45) dudit corps (41 ) et, d'autre part, avec le vérin (1 ) et les conduits de fluide d'admission et d'échappement, ledit corps (41 ) présentant sur une autre face (44) des orifices de conduits situés en regard des orifices des conduits du distributeur (42).

17. Dispositif économiseur suivant la revendication 16, caractérisé en ce que le dispositif comprend deux soupapes (11, 11 a) contrôlant le passage du fluide moteur et deux clapets antiretour (56, 56a) contrôlant le passage du fluide vers l'échappement.

18. Dispositif suivant la revendication 16, caractérisé en ce que les soupapes (11,11 a) contrôlant le passage du fluide moteur sont du type ouvert et comportent un organe obturateur (52, 52a) monté coulissant dans le corps (41 ) et solidaire d'un piston (51,51 a) soumis sur l'une de ses faces à l'action combinée d'un ressort (54, 54a) et de la pression du fluide d'échappement et sur l'autre face à l'action de la pression du fluide moteur, ledit ressort (54, 54a) présentant une force juste suffisante pour maintenir le clapet (11,11 a) ouvert en l'absence de pression sur l'autre face (62a) du piston.

19. Dispositif suivant la revendication 17, caractérisé en ce que les soupapes (11, 11 a) contrôlant le passage du fluide moteur sont du type ouvert et comportent un organe obturateur (52, 52a) solidaire d'un piston (54, 54a) pour la position d'ouverture de la soupape etsur autre face pour la position de fermeture de la soupape à l'action d'un signal pneumatique délivré par un capteur de position de l'organe mobile du vérin.

20. Dispositif suivant la revendication 16, caractérisé en ce que le dispositif comprend deux clapets (67, 67a) à type ouvert contrôlant le passage du fluide moteur et du fluide d'échappement, chacun des clapets (67, 67a) étant soumis à l'action d'un ressort (79, 79a) et présentant une tige (71, 71 a) dont l'extrémité est montée coulissante dans un trou borgne d'un piston (72, 72a) soumis sur l'une de ses faces de plus grande section à l'action combinée d'un ressort (74, 74a) et de la pression d'échappement et sur l'autre face de plus petite section à l'action de la pression du fluide moteur.

21. Dispositif suivant la revendication 20, caractérisé en ce que chacun des clapets (67, 67a) est soumis à l'action d'un ressort et présente une tige (71, 71 a) dont l'extrémité est montée coulissante dans un trou borgne d'un piston (72, 72a) soumis d'un côté à l'action d'un ressort (74, 74a) et de l'autre côté à l'action d'un signal pneumatique délivré par un capteur de position de l'organe mobile du vérin et à la pression du fluide moteur.

22. Dispositif suivant la revendication 1, caractérisé en ce qu'il comprend un corps (84, 84a) de raccord double renfermant deux ensembles économiseurs disposés parallèlement comportant chacun à ses deux extrémités des conduits (86, 86a) de circulation du fluide munis de moyen de raccordement (87, 87a) avec des conduits extérieurs, ledit corps présentant dans sa partie centrale deux alésages (88) perpendiculaires aux conduits (86, 86a) et dans lesquels sont montés respectivement une soupape (89) contrôlant le passage du fluide moteur et un clapet antiretour (95) contrôlant le passage du fluide vers l'échappement.

23. Dispositif suivant la revendication 22, caractérisé en ce que le corps du raccord comprend deux éléments (84,84a) en forme de T, reliés entre eux par une nervure.

24. Dispositif suivant les revendications 22 et 23, caractérisé en ce que le clapet (89) comporte un organe obturateur (90) solidaire d'un piston (91 ) monté coulissant dans un cylindre prévu d'un côté de l'alésage (88) et fermé par un bouchon (92) contre lequel esten appui l'une des extrémités d'un ressort (93) dont l'autre extrémité agit en combinaison avec la pression d'échappement contre le piston (91 ) de la soupape (89), l'autre extrémité de l'alésage (88) étant fermée par un bouchon (94) portant une membrane déformable (95) formant clapet antiretour et une vis (96) limitant la course de la soupape et permettant de régler la vitesse du piston de vérin.

25. Dispositif suivant la revendication 24, caractérisé en ce que du côté de l'alésage (88) formant cylindre, dans lequel se déplace le piston (91 ) de la soupape, est monté un manchon d'obturation (97) comportant un organe de réglage (98) de la tension du ressort (93) et muni de bagues de couleurs (100) pour la visualisation de l'économie.

26. Dispositif suivant les revendications 22 et 23, caractérisé en ce que d'un côté de l'alésage (102) est monté un bouchon (102) contre lequel est en appui un ressort (104) repoussant un clapet (105) contrôlant le passage du fluide moteur et du fluide d'échappement, ledit clapet (105) étant prolongé par une tige (106) montée coulissante dans un trou borgne d'un piston (107) coulissant dans l'alésage, ledit piston (107) étantsou- mis sur l'une de ses faces à l'action d'un ressort (108) en appui contre un bouchon (109) vissé dans l'alésage central de l'autre côté du clapet et à l'action du fluide d'échappement.

27. Dispositif suivant la revendication 1, caractérisé en ce qu'il comprend un raccord simple (110) renfermant une soupape (111 ) de contrôle de passage de fluide et présentant un orifice (112) relié à une chambre (10) d'un vérin (1 ) et un autre orifice (114) relié à un distributeur (115) susceptible de mettre en communication ladite chambre (10) avec une source de fluide moteur et l'atmosphère.

28. Dispositif suivant la revendication 27, caractérisé en ce que le raccord (110) comprend un corps principal (117) présentantà sa base une partie filetée (130) pour son montage dans un trou taraudé d'un organe de support, ledit corps principal (117) renfermant une soupape de contrôle (111 ) de passage du fluide commandée par un piston (118) soumis à l'action d'un signal pneumatique, ledit corps (117) recevant une douille (126) présentant une tubulure (127) mettant en communication la chambre du vérin avec l'orifice de passage du fluide dans le corps.

## Claims

1. Compressed air saving device (3) enabling the adjustment at a pressure inferior to that of a distributor network (6) of the pressure of the driving fluid of a utilizing apparatus, particularly of a jack (1 ), characterized in that it comprises a means (11, 11a) ensuring the passage of the pressurized driving fluid during the main part of the stroke of the movable member (4) of the jack (1) and obturating said passage of pressurized fluid before or at the end of stroke of said movable member (4).

2. Saving device according to Claim 1, characterized in that it comprises a non-return device (16) adapted to let the exhaust air of the jack (1) pass at full rate when the movable member (4) returns.

3. Saving device according to Claims 1 or 2, characterized in that the means for controlling the passage of the pressurized driving fluid is constituted by a valve (11, 11 a) opening and remaining open under the action of the pressure of the fluid prevailing in the jack chamber (10,1 Oa) upon exhaust and shutting when the pressure of the fluid disappears under the action of an elastic member (22, 22a).

4. Saving device according to Claim 3, characterized in that the shutting of the valve (11,11 a) is carried out under the pressure of the driving fluid.

5. Saving device according to Claims 1 or 2, characterized in that the means for controlling the passage of the driving fluid is constituted by a valve (11, 11 a) opening under the action of the pressure of the driving fluid and shutting in replyto a pneumatic signal corresponding to a position of the movable member (4) of the jack (1) before or at the end of the stroke.

6. Saving device according to Claim 5, characterized in that the position sensor is a sensor of passage of the movable member.

7. Saving device according to Claim 5, characterized in that the position sensor is an end-of- stroke sensor (35, 35a) of the movable member.

8. Saving device according to Claim 5, characterized in that it comprises a sensor of drop in pressure delivering a pneumatic signal from the drop in pressure of the jack on the exhaust side.

9. Saving device according to Claim 5, characterized in that the pneumatic signal is issued by a circuit associated to the motion of another jack which is triggered off immediately after the end of stroke of the controlled jack (1).

10. Saving device according to Claim 1, characterized in that it comprises a means (23, 23a) for adjusting the opening position of the means (11, 11 a) so as to control the flow rate of the pressurized fluid and the speed of the movable member (4) of the jack.

11. Saving device according to Claim 1, characterized in that one valve seat (16, 16a) is mounted in a movable manner and it is adapted to selectively take a shutting position under the action of the pressure of the driving fluid and an opening position under the action of the pressure of the exhaust fluid.

12. Saving device according to any one of Claims 1 to 11, characterized in that it comprises a body (8) in which two valves (11,11 a) are mounted, each controlling an orifice for passage (15, 15a) between one of the chambers (10, 10a) of the jack (1) and a fluid distributor (2).

13. Saving device according to any one of Claims 3, 4 or 12, characterized in that the driving circuits (26, 26a) are integrated in the body (8).

14. Saving device according to Claim 12, characterized in that each valve (11, 11 a) comprises an obturating member (14, 14a) cooperating with a seat (16,16a) and integral with a piston (19, 19a) mounted for sliding in a cylinder of the body, said piston being subjected on its two faces to the action of an elastic member (22, 22a) and a pressurized fluid.

15. Saving device according to Claim 14, characterized in that the piston (19,19a) is subjected on its two faces to the action of pressurized fluids.

16. Saving device according to Claim 1, characterized in that a body (41 ) containing two valves (11, 11 a) is mounted between the distributor (42) and a base plate (43) with which it is in contact via two of its faces (44, 45), said base plate (43) having integrated canals (46, 48) and establishing the communication, on the one hand, with the conduits emerging onto one of the faces (45) of said body (41), and on the other hand, with the jack (1) and the fluid inlet and outlet conduits, said body (41 ) having on another face (44) conduit orifices situated opposite the orifices of the distributor conduits (42).

17. Device according to Claim 16, characterized in thatthe device comprises two valves (11, 11 a) controlling the passage of the driving fluid and two non-return valves (56, 56a) controlling the passage of the fluid towards the exhaust.

18. Device according to Claim 17, characterized in that the valves (11, 11 a) controlling the passage of the driving fluid are of the open type and comprise an obturating member (52, 52a) mounted for sliding in the body (41 ) and integral with a piston (51, 51 a) subjected on one of its faces to the joint action of a spring (54, 54a) and of the pressure of the exhaust fluid, and on the other face to the action of the pressure of the driving fluid, said spring (54, 54a) having a force just sufficient to keep the flap-valve (11, 11 a) open, when there is no pressure on the other face (62a) of the piston.

19. Device according to Claim 17, characterized in that the valves (11, 11 a) controlling the passage of the driving fluid are of the open type and comprise an obturating member (52, 52a) integral with a piston (51, 51 a) subjected on one of its faces to the action of a spring (54, 54a) for the opening position of the valve and on the other face for the closing position of the valve to the action of a pneumatic signal delivered by a position sensor of the movable member of the jack.

20. Device according to Claim 16, characterized in that the device comprises two flap-valves (67, 67a) of the open type controlling the passage of the driving fluid and the exhaust fluid, each of the flap-valves (67, 67a) being subjected to the action of a spring (79, 79a) and having a rod (71, 71 a) whose end is mounted for sliding in a dead hole of a piston (72, 72a) subjected on one of its faces of greater section to the joint action of a spring (74, 74a) and of the exhaust pressure and on the other face of smaller section to the action of the pressure of the driving fluid.

21. Device according to Claim 20, characterized in that each of the flap-valves (67, 67a) is subjected to the action of a spring and has a rod (71, 71 a) whose end is mounted for sliding into a dead hole of a piston (72, 72a) subjected on one side to the action of a spring (74, 74a) and on the other side to the action of a pneumatic signal delivered by a position sensor of the movable member of the jack and to the pressure of the motive fluid.

22. Device according to Claim 1, characterized in that it comprises a body (84, 84a) for double connection comprising two saving devices placed in parallel, each comprising at its two ends conduits (86, 86a) of fluid circulation provided with connecting means (87, 87a) with external conduits, said body having in its central part two borings (88) perpendicular to the conduits (86, 86a) and in which are respectively mounted a valve (89) controlling the passage of the motive fluid and a non-return flap-valve (95) controlling the passage of the fluid towards the exhaust.

23. Device according to Claim 22, characterized in that the connection body comprises two T-shaped elements (84, 84a) interconnected by a groove.

24. Device according to Claims 22 and 23, characterized in thatthe flap-valve (89) comprises an obturating member (90) integral with a piston (91 ) mounted for sliding in a cylinder provided on one side of the boring (88) and closed by a plug (92) against which rests one of the ends of a spring (93) whose other end acts in combination with the exhaust pressure against the piston (91 ) of the valve (89) the other end of the boring (88) being closed by a plug (94) carrying a deformable diaphragm (95) constituting a non-return valve and a screw (96) limiting the stroke of the valve and enabling to adjust the speed of the jack piston.

25. Device according to Claim 24, characterized in that on the side of the boring (88) constituting a cylinder, in which the piston of the valve moves (91) an obturating sleeve (97) is mounted, which sleeve comprising a member (98) for adjusting the tension of the spring (93) and provided with coloured rings (100) for the visualization of the saving.

26. Device according to Claims 22 and 23, characterized in that on one side of each boring (102) a plug (103) is mounted against which rests a spring (104) pushing back a flap-valve (105) controlling the passage of the driving fluid and the exhaust fluid, said flap-valve (105) being extended by a rod (106) mounted for sliding in a dead hole of a piston (107) sliding in the boring, said piston (109) being subjected on one of its faces to the action of a spring (108) resting against a plug (109) screwed in the central boring on the other side of the flap-valve and to the action of the exhaust fluid.

27. Device according to Claim 1, characterized in that it comprises a simple junction (110) comprising a valve (111 ) controlling the passage of the fluid and having an orifice (112) connected to chamber (10) of a jack (1) and another orifice (114) connected to a distributor (115) adapted to put said chamber (10) in communication with a source of driving fluid and the atmosphere.

28. Device according to Claim 27, characterized in that the junction (110) comprises a main body (117) having at its base a threaded part (130) for its fitting into a tapped hole of a supporting member, said main body (117) comprising a valve (111) controlling the passage of the fluid controlled by a piston (118) subjected to the action of a pneumatic signal, said body (117) receiving a socket (126) having a nozzle (127) communicating the chamber of the jack with the orifice for passage of the fluid into the body.

## Patentansprüche

1. Druckluftspareinrichtung zur Regelung des Drucks des Antriebsfluids eines Verbrauchergeräts, insbesondere eines Steflzylinders, wobei der Druck kleiner als derjenige eines Verteilernetzes (6) ist, gekennzeichnet durch eine Einrichtung (11,11 a), die den Durchtritt des unter Druck stehenden Antriebsfluids während des grössten Teils des Hubs des beweglichen Organs (4) des Stellzylinders gestattet und diesen Durchtritt von unter Druck stehendem Fluid vor dem oder am Hubendedieses beweglichen Organs (4) absperrt.

2. Sparvorrichtung nach Anspruch 1, gekennzeichnet durch eine Rückschlagvorrichtung (16), die beim Rücklauf des beweglichen Organs (4) die Auslassluft des Stellzylinders (1) mit vollem Durchsatz hindurchtreten lässt.

3. Sparvorrichtung nach Anspruch 1 oder 2, dadurch gekennzeichnet, dass die Einrichtung zur Steuerung des Durchtritts des unter Druck stehenden Antriebsfluids aus einem Ventil (11, 11 a) besteht, das sich unter der Wirkung des Drucks des Fluids öffnet und geöffnet hält, der beim Auslass in der Kammer (10, 10a) des Stellzylinders herrscht, und sich beim Verschwinden des Drucks des Fluids unter der Wirkung eines elastischen Organs (22, 22a) schliesst.

4. Sparvorrichtung nach Anspruch 3, dadurch gekennzeichnet, dass das Schliessen des Ventils (11, 11 a) unter dem Druck des Antriebsfluids erfolgt.

5. Sparvorrichtung nach Anspruch 1 oder 2, dadurch gekennzeichnet, dass die Einrichtung zur Steuerung des Durchtritts des Antriebsfluids aus einem Ventil (11, 11 a) besteht, das sich unter der Wirkung des Drucks des Antriebsfluids öffnet und in Abhängigkeit von einem pneumatischen Signal schliesst, das einer Stellung des beweglichen Organs (4) des Stellzylinders vor dem oder am Hubende entspricht.

6. Sparvorrichtung nach Anspruch 5, dadurch gekennzeichnet, dass der Stellungsgeber ein Geber für den Durchgang des beweglichen Organs ist.

7. Sparvorrichtung nach Anspruch 5, dadurch gekennzeichnet, dass der Stellungsgeber ein Geber (35, 35a) für das Hubende des beweglichen Organs ist.

8. Sparvorrichtung nach Anspruch 5, gekennzeichnet durch einen Druckabfallgeber, der ausgehend vom Druckabfall des Stellzylinders auf der Auslassseite ein pneumatisches Signal liefert.

9. Sparvorrichtung nach Anspruch 5, dadurch gekennzeichnet, dass das pneumatische Signal von einem mit der Bewegung eines weiteren Stellzylinders (1 ) verbundenen Kreises ausgegeben wird, der sofort nach dem Hubende des gesteuerten Stellzylinders (1 ) auslöst.

10. Sparvorrichtung nach Anspruch 1 oder 2, gekennzeichnet durch eine Einrichtung (23, 23a) zur Regelung der Öffnungsstellung der Einrichtung (11,11 a) derart, dass der Durchsatz des unter Druck stehenden Fluids und die Geschwindigkeit des beweglichen Organs (4) des Stellzylinders kontrolliert werden.

11. Sparvorrichtung nach Anspruch 1 oder 2, dadurch gekennzeichnet, dass ein Ventilsitz (16, 16a) beweglich angeordnet ist und dass er wahlweise unter der Wirkung des Drucks des Antriebsfluids eine Schl.iessstellung und unter der Wirkung des Drucks des Auslassfluids eine Öffnungsstellung einnehmen kann.

12. Sparvorrichtung nach einem der Ansprüche 1 bis 11, gekennzeichnet durch ein Gehäuse (8), in dem zwei Ventile (11,11 a) eingebaut sind, von denen jedes eine Durchtrittsöffnung (15, 15a) zwischen einer der Kammern (10, 1 Oa) des Stellzylinders (1) und einem Fluidverteiler (2) steuert.

13. Sparvorrichtung nach einem der Ansprüche 3, 4 oder 12, dadurch gekennzeichnet, dass die Vorsteuerkreise (26, 26a) in das Gehäuse (8) einbezogen sind.

14. Sparvorrichtung nach Anspruch 12, dadurch gekennzeichnet, dass jedes Ventil (11,11 a) ein Verschlussglied (14,14a) aufweist, das mit einem Sitz (16, 16a) zusammenarbeitet und mit einem Kolben (19, 19a) einstückig ausgebildet ist, der in einem Zylinder des Gehäuses verschiebbar angeordnet ist, wobei der Kolben auf seinen beiden Stirnflächen der Wirkung eines elastischen Organs (22, 22a) und eines unter Druck stehenden Fluids unterworfen ist.

15. Sparvorrichtung nach Anspruch 14, dadurch gekennzeichnet, dass der Kolben (19,19a) auf seinen beiden Stirnflächen der Wirkung von unter Druck stehenden Fluiden unterworfen ist.

16. Sparvorrichtung nach Anspruch 1, dadurch gekennzeichnet, dass ein zwei Ventile einschliessendes Gehäuse (41) zwischen dem Verteiler (42) und einer Grundplatte eingebaut ist, mit denen es mit zwei seiner Flächen (44, 45) in Berührung steht, wobei die Grundplatte (43) eingelassene Kanäle (46, 48) aufweist, die die Verbindung herstellen einerseits mit den auf der einen der Flächen (45) des Gehäuses (41 ) mündenden Leitungen und andererseits mit dem Stellzylinder (1 ) und den Einlass- und Auslassfluidleitungen, wobei das Gehäuse (41 ) auf einer weiteren Fläche Leitungs- öffnungen aufweist, die Öffnungen der Leitungen des Verteilers (42) gegenüberliegen.

17. Vorrichtung nach Anspruch 16, dadurch gekennzeichnet, dass die Vorrichtung aufweist: zwei Ventile (11,11 a), die den Durchtritt des Antriebsfluids kontrollieren, und zwei Rückschlagventile (56,56a) , die den Durchtritt des Fluids zum Auslass kontrollieren.

18. Vorrichtung nach Anspruch 17, dadurch gekennzeichnet, dass die den Durchtritt des Antriebsfluids kontrollierenden Ventile (11,11 a) von offener Bauart sind und ein Verschlussglied (52, 52a) aufweisen, das im Gehäuse verschiebbar eingebaut und mit einem Kolben (51,51 a) einstückig ausgebildet ist, der auf einer seiner Stirnflächen der kombinierten Wirkung einer Feder (54, 54a) und des Auslassdrucks des Fluids und auf der anderen Stirnfläche der Wirkung des Drucks des Antriebsfluids unterworfen ist, wobei die Feder (54, 54a) eine Kraft hat, die gerade ausreicht, um das Ventil (11, 11 a) bei Abwesenheit von Druck auf der anderen Stirnfläche (62a) des Kolbens offen zu halten.

19. Vorrichtung nach Anspruch 17, dadurch gekennzeichnet, dass die Ventile (11, 11 a), die den Durchtritt des Antriebsfluids kontrollieren, von offener Bauart sind und ein Verschlussglied (52, 52a) aufweisen, das einstückig mit einem Kolben (51, 51 a) ausgebildet ist, der in der Öffnungsstellung des Ventils auf einer seiner Stirnflächen der Wirkung einer Feder (54, 54a) und in der Schliessstellung des Ventils auf der anderen Stirnfläche der Wirkung eines pneumatischen Signals unterworfen ist, das von einem Stellungsgeber für das bewegliche Organ des Stellzylinders geliefert wird.

20. Vorrichtung nach Anspruch 16, dadurch gekennzeichnet, dass die Vorrichtung zwei Ventile (67, 67a) offener Bauart aufweist, die den Durchtritt des Antriebsfluids und des Auslassfluids kontrollieren, wobei jedes der Ventile (67, 67a) der Wirkung einer Feder (79, 79a) unterworfen ist und eine Stange (71, 71 a) aufweist, deren Ende in einer Sacklochbohrung eines Kolbens (72, 72a) verschiebbar eingebaut ist, der auf einer seiner Stirnflächen mit grösserem Querschnitt der kombinierten Wirkung einer Feder (74, 74a) und des Drucks des Auslassfluids und auf der anderen Stirnfläche mit kleinerem Querschnitt der Wirkung des Drucks des Antriebsfluids unterworfen ist.

21. Vorrichtung nach Anspruch 20, dadurch gekennzeichnet, dass jedes der Ventile (67, 67a) der Wirkung einer Feder unterworfen ist und eine Stange (71, 71a) aufweist, deren Ende in einer Sacklochbohrung eines Kolbens (72, 72a) verschiebbar eingebaut ist, der auf einer Seite der Wirkung einer Feder (74, 74a) und auf der anderen Seite der Wirkung eines pneumatischen Signals, das von einem Stellungsgeber für das bewegliche Organ des Stellzylinders geliefert wird, und dem Druck des Antriebsfluids unterworfen ist.

22. Vorrichtung nach Anspruch 1, gekennzeichnet durch ein doppeltes Anschlussgehäuse (84, 84a), das zwei parallel angeordnete Sparanordnungen einschliesst, die jeweils an ihren beiden Enden Leitungen (86, 86a) für die Zirkulation des Fluids aufweisen, die mit Mitteln (87, 87a) zum Verbinden mit äusseren Leitungen versehen sind, wobei das Gehäuse in seinem Mittelteil zwei Bohrungen (88) aufweist, die zu den Leitungen (86, 86a) senkrecht sind und in denen jeweils ein den Durchtritt des Antriebsfluids kontrollierendes Ventil (89) und ein den Duchtritt des Fluids zum Auslass kontrollierendes Rückschlagventil (95) eingebaut sind.

23. Vorrichtung nach Anspruch 22, dadurch gekennzeichnet, dass das Anschlussgehäuse zwei T-förmige Elemente (84, 84a) aufweist, die durch eine Rippe miteinander verbunden sind.

24. Vorrichtung nach Anspruch 22 und 23, da- . durch gekennzeichnet, dass das Ventil (89) ein Verschlussglied (90) aufweist, das einstückig mit einem Kolben (91) ausgebildet ist, der in einem Zylinder verschiebbar angeordnet ist, der auf einer Seite der Bohrung (88) vorgesehen und durch einen Stopfen (92) verschlossen ist, an dem eines der Enden einer Feder (93) anliegt, deren anderes Ende zusammen mit dem Auslassdruck auf den Kolben (91) des Ventils (89) wirkt, wobei das andere Ende der Bohrung (88) durch einen Stopfen (94) verschlossen ist, der eine ein Rückschlagventil bildende verformbare Membran (95) und eine Schraube (96) trägt, die den Hub des Ventils begrenzt und eine Einstellung der Geschwindigkeit des Stellzylinderkolbens gestattet.

25. Vorrichtung nach Anspruch 24, dadurch gekennzeichnet, dass auf der den Zylinder bildenden Seite der Bohrung (88), in dem sich der Kolben (91 ) des Ventils verschiebt, eine Verschlusshülse (97) eingebaut ist, die ein Einstellorgan (98) für die Einstellung der Feder (93) aufweist und mit Farbringen (100) zur Anzeige der Einsparung versehen ist.

26. Vorrichtung nach Anspruch 22 und 23, dadurch gekennzeichnet, dass auf einer Seite jeder Bohrung (102) ein Stopfen (103) eingebaut ist, an dem eine Feder (104) anliegt, die ein Ventil (105) zurückdrückt, das den Durchtritt des Antriebsfluids und des Auslassfluids kontrolliert, wobei das Ventil (105) durch eine Stange (106) verlängert ist, die in einer Sacklochbohrung eines in der Bohrung verschiebbaren Kolbens (107) verschiebbar angeordnet ist, wobei dieser Kolben (107) auf einer seiner Stirnflächen der Wirkung einer Feder (108), die an einem Stopfen (109) anliegt, der in die zentrale Bohrung der anderen Seite des Ventils eingeschraubt ist, und der Wirkung des Auslassfluids unterworfen ist.

27. Vorrichtung nach Anspruch 1, gekennzeichnet durch ein einfaches Anschlussstück (110), welches ein Ventil (111) zur Kontrolle des Fluidsdurchtritts einschliesst und eine Öffnung (112), die mit einer Kammer (10) eines Stellzylinders verbunden ist, sowie eine weitere Öffnung (114) aufweist, die mit einem Verteiler (115) verbunden ist, der diese Kammer (10) mit einer Quelle für Antriebsfluid und mit der Atmosphäre in Verbindung setzen kann.

28. Vorrichtung nach Anspruch 27, dadurch gekennzeichnet, dass das Anschlussstück (10) ein Hauptgehäuse (117) aufweist, das an seiner Basis einen Gewindeteil (130) für seinen Einbau in eine Gewindebohrung eines Tragorgans aufweist, wobei das Hauptgehäuse (117) ein Ventil (111) zur Kontrolle des Fluiddurchtritts schliesst, das von einem Kolben (118) geschlossen wird, der der Wirkung eines pneumatischen Signals unterworfen ist, wobei das Gehäuse (117) eine Hülse (126) mit einer Rohrleitung (127) aufnimmt, die die Kammer des Stellzylinders mit der Durchtrittsöffnung des Fluids im Gehäuse in Verbindung setzt.
